# EUROPÄISCHE PATENTSCHRIFT

(11) **EP 1 003 688 B1**
(45) Veröffentlichungstag und Bekanntmachung des Hinweises auf die Patenterteilung: **09.01.2002**
(21) Anmeldenummer: 98932033.8
(22) Anmeldetag: 29.04.1998
(51) Int. Cl.: B68C 3/02

(54) **SICHERHEITSSTEIGBÜGEL**
SAFETY STIRRUP
ETRIER DE SECURITE

(30) Priorität: 14.08.1997 DE 19735211
(43) Veröffentlichungstag der Anmeldung: 31.05.2000
(73) Patentinhaber: Meroth, Erwin, 50996 Köln 50 (DE)
(72) Erfinder: Meroth, Erwin, 50996 Köln 50 (DE)
(74) Vertreter: Bauer, Wulf, Dr.
(86) Internationale Anmeldenummer: DE9801192
(87) Internationale Veröffentlichungsnummer: WO9908957

(56) Entgegenhaltungen:
- DE-C- 25 481

## Beschreibung

Die Erfindung bezieht sich auf einen Sicherheitssteigbügel mit einer Stegplatte und mit einem U-förmigen Oberteil, das zwei seitliche Schenkel und einen oberen Basisbereich hat, bei dem in beiden seitlichen Schenkeln jeweils ein Gelenkbereich vorgesehen ist, welcher quer zur Ebene, die vom Oberteil aufgespannt wird, verlaufende Schwenkachsen und zwei durch ein Verbindungsteil verbundene, einander gegenüberstehende Anschlußbereiche aufweist, die jeweils eine Bohrung für eine Schwenkachse haben.

Ein solcher Steigbügel ist in der Patentschrift DE-C-25481 beschrieben.

Dieser Sicherheitssteigbügel, der derzeit auf dem Markt angeboten wird, hat sich ausgesprochen bewährt. Die Gelenkbereiche sind im unteren, der Stegplatte benachbarten Teil der seitlichen Schenkel vorgesehen. Sie ermöglichen eine Schwenkbewegung der Stegplatte gegenüber dem oberen Basisbereich und dem angrenzenden, mit ihm starr verbundenen Teilbereich der seitlichen Schenkel oberhalb der jeweiligen Gelenkbereiche.

Bei dem vorbekannten Sicherheitssteigbügel sind in jedem Gelenkbereich zwei Schwenkachsen vorgesehen. Zur Ausbildung des Gelenkbereichs ist in den zwei zugehörigen Anschlußbereichen jeweils ein Einschnitt vorgesehen, der parallel zur genannten Ebene verläuft und der ein Verbindungsteil aufnimmt. Die zugehörigen Schwenkachsen sind jeweils durch eine Bohrung gesteckt, die quer zur genannten Ebene in jedem Anschlußbereich vorgesehen ist.

Aufgrund der Verbindung der beiden Anschlußbereiche eines jeden Gelenkbereichs nur durch ein einziges Verbindungsteil hat der vorbekannte Sicherheitssteigbügel eine gewisse mechanische Schwäche bei Belastungen quer zur Ebene der plattenförmigen Verbindungsteile, also quer zur genannten Ebene. Weiterhin ist die Ausbildung der Gelenkbereiche nicht zufriedenstellend. Es kommt immer wieder dazu, dass der jeden Gelenkbereich umhüllende Schutzschlauch durchscheuert. Zudem haben die Gelenkbereiche häufig eine gewisse Schwergängigkeit.

Hier setzt nun die Erfindung ein. Sie hat es sich zur Aufgabe gemacht, den Sicherheitssteigbügel der eingangs genannten Art dahingehend weiterzubilden, dass er sicherer, den Erfordernissen eines Nutzers besser angepaßt und in den Gelenkbereichen leichtgängiger ausgebildet ist.

Ausgehend von dem Sicherheitssteigbügel der eingangs genannten Art wird diese Aufgabe dadurch gelöst, dass jeder Gelenkbereich mindestens drei Schwenkachsen hat, dass die Anschlußbereiche jeweils ein halbbogenförmiges Teil aufweisen, das von zwei Abflachungen begrenzt ist, die parallel zur genannten Ebene verlaufen und dass zwei benachbarte Gelenkstifte jeweils durch zwei Verbindungsteile miteinander verbunden sind.

Bei diesem Sicherheitssteigbügel befindet sich zwischen den beiden Schwenkachsen, die jeweils in den beiden, einander gegenüberliegenden Anschlußbereichen eines Gelenkbereichs vorgesehen sind, mindestens eine weitere Schwenkachse, die im folgenden als freie Schwenkachse bezeichnet wird. Vorzugsweise befinden sich zwei freie Schwenkachsen zwischen den Schwenkachsen der Anschlußbereiche, so dass der Sicherheitssteigbügel in jedem Gelenkbereich vier Gelenkverbindungen aufweist. Aufgrund der Anzahl von mindestens drei Schwenkachsen bzw. Gelenkstiften pro Gelenkbereich ist jeder Gelenkbereich deutlich flexibler und leichtgängiger als im Stand der Technik. Es wird daher nur noch ein Schutzschlauch mit einer geringeren Festigkeit bzw. Steifigkeit, wie sie sich beispielsweise in Shore-Härte messen läßt, benötigt. Dadurch wird insgesamt jeder Gelenkbereich günstiger ausgebildet.

Ein besonderer Vorteil liegt darin, dass mindestens eine freie Schwenkachse pro Gelenkbereich vorgesehen wird, liegt in der Anpaßbarkeit eines derartig ausgebildeten Sicherheitssteigbügels. Je nach Wünschen eines Benutzers kann nämlich der Schenkel durch Einfügen von zusätzlichen Schwenkachsen verlängert werden. Auf diese Weise lassen sich Steigbügel den Wünschen des Benutzers besser anpassen. Es ist sogar möglich, den einen Schenkel mit mehr oder weniger Schwenkachsen auszuführen als den anderen Schenkel.

Ein besonderer Vorzug der Erfindung liegt darin, dass zwei benachbarte Schwenkachsen durch jeweils zwei parallel zueinander angeordnete Verbindungsteile miteinander verbunden sind. Auf diese Weise sind Knickbewegungen quer zu den Schwenkachsen und quer zu den Flächen der Verbindungsteile nunmehr praktisch ausgeschlossen. Die Verbindungsteile bilden jeweils Paare, die beiden Verbindungsteile jedes Paares sind in einem möglichst großen Abstand voneinander angeordnet. Dieser sollte mindestens 2, vorzugsweise mindestens 4 mm betragen. Die Erfindung macht sich ein Konzept zunutze, wie es auch bei Ketten von Fahrrädern, Motorrädern und dergleichen benutzt wird. Vorzugsweise setzt die Erfindung als Verbindungsteil solche im wesentlichen 8-förmigen Verbindungsteile ein, wie sie auch bei derartigen Ketten Verwendung finden. Die Erfindung nutzt somit für die Ausbildung der Gelenkbereiche Bauteile, wie sie von Ketten der genannten Art stammen. Da derartige Ketten ausgesprochen zugfest und gelenkig sind und sich im praktischen Betrieb sehr bewährt haben, werden ihre guten Eigenschaften auch für die Sicherheitssteigbügel übernommen.

Im gleichen Sinn ist auch der Einsatz von Distanzkörpern pro freier Schwenkachse zu verstehen. Es werden hierbei Körper verwendet, die auch für Fahrradketten und dergleichen bekannt sind.

Im Gegensatz zum Stand der Technik sind die Anschlußbereiche deutlich anders ausgeführt. Sie weisen nun nicht mehr einen Einschnitt auf, sondern werden von zwei parallel zueinander verlaufenden, voneinander weg nach außen weisenden Abflachungen, die parallel zur genannten Ebene verlaufen und durch einen quer hierzu verlaufenden Bogenbereich begrenzt. Vorzugsweise ist dieser Bogenbereich ein Kreisbogenstück. Die Bohrung für die Schwenkachse befindet sich dabei im Zentrum.

Zwei derartig ausgebildete Anschlußbereiche, wie sie pro Gelenkbereich vorgesehen sind, werden nun durch Bauteile einer Kette der genannten Art miteinander verbunden. Es kann ein Stück einer fertigen Kette benutzt werden. Für die Ausbildung der freien Schwenkachsen sind dann keine besonderen Arbeitsgänge notwendig, vielmehr liegen die freien Schwenkachsen schon vor. Der Abstand der beiden Abflachungen wird dabei dem lichten Abstand zwischen zwei Verbindungsteilen einer handelsüblichen Kette angepaßt. Ebenfalls werden Gelenkstifte, wie sie bei Ketten verwendet werden, benutzt für die Herstellung der Schwenkverbindung im Bereich der Gelenkstifte der Anschlußbereiche.

Aufgrund der Ausbildung der Gelenkbereiche durch Teilstücke von Ketten wird der Innenmantel eines umhüllenden Schlauchs geschont und werden Einschnitte usw., wie sie bei dem Sicherheitssteigbügel der eingangs genannten Art aufzufinden waren, vermieden. Vorzugsweise haben die eingesetzten Kettenstücke eine Dicke und Tiefe, die den entsprechenden Abmessungen der angrenzenden Bereiche der Schenkel entspricht. Dadurch stehen die Kettenstücke nicht vor.

Weitere Vorzüge und Merkmale der Erfindung ergeben sich aus den übrigen Ansprüchen sowie der nun folgenden Beschreibung eines nicht einschränkend zu verstehenden Ausführungsbeispiels der Erfindung, das unter Bezugnahme auf die Zeichnung im folgenden näher erläutert wird. In der Zeichnung zeigen:
- FIG. 1:: eine Draufsicht auf einen Steigbügel der hier in Rede stehenden Art,
- FIG. 2:: eine Ansicht entsprechend der Linie II-II in Figur 1, jedoch ohne den dort schnittbildlich dargestellten Schutzschlauch und
- FIG. 3:: eine Ansicht entsprechend Figur 2, jedoch ohne Schutzschlauch und um 90 Grad gedreht, sowie diesmal für einen Gelenkbereich mit vier Schwenkachsen und nicht, wie in Figur 2, drei.

Der Steigbügel, wie er in Figur 1 komplett dargestellt ist, hat eine Stegplatte 20, die einen Auflagebereich für einen hier nicht dargestellten Schuh bzw. einen Stiefel ausbildet und ein U-förmiges Oberteil 22. Letzteres weist zwei seitliche Schenkel 24, 26 und einen oberen Basisbereich 28 auf, welcher eine Öffnung oder irgendeine andere Befestigungsart für einen Riemen besitzt.

Die beiden Schenkel 24, 26 sind in ihrem unteren Bereich jeweils mit einem Gelenkbereich 30 versehen.

Bei einer vorzugsweisen Art der Herstellung wird ein handelsüblicher, einstückiger Steigbügel genommen und werden die Schenkel 24, 26 in ihrem unteren Bereich durchtrennt. Zwischen die Trennstellen wird dann die Gelenkanordnung, wie sie im folgenden noch beschrieben wird, eingefügt. Die Schnitte werden etwa 10 bis 50, insbesondere 20 bis 30 mm oberhalb der Oberkante, also der Auflagefläche der Stegplatte 20 vorgenommen. Auf diese Weise bleibt die Sohle eines Schuhs bzw. eines Stiefels unterhalb der jeweiligen Gelenkbereiche 30. Die Stegplatte 20 ist im gezeigten Ausführungsbeispiel mit einer ansich bekannten Gummiauflage versehen.

Zur Ausbildung jedes Gelenkbereichs wird ein Teilstück einer handelsüblichen Fahrrad- oder Motorradkette zwischen zwei Anschlußbereiche 32 eingefügt. Bei der beschriebenen Herstellung des erfindungsgemäßen Sicherheitssteigbügels aus einem einatückig ausgebildeten, insbesondere gegossenen Steigbügel wird nach dem Durchtrennen der Schenkel 24, 26 der an die Trennstelle anschließende Teilbereich zu einem Anschlußbereich 32 ausgebildet, indem erstens zwei zueinander parallele Abflachungen 34 ausgeführt werden, dies kann beispielsweise durch Fräsen erfolgen, zweitens hierzu quer verlaufend ein von einem Bogen, insbesondere Kreisbogenstück, begrenztes Bogenstück 36 ausgeführt wird und drittens eine Bohrung 38 für einen Gelenkstift 40 eingebracht wird, Die Reihenfolge dieser Schritte ist beliebig. Die Bohrung 38 befindet sich im Zentrum des hier kreisförmig ausgeführten Bogenstücks 36. Die Gelenkstifte 40 entsprechen denjenigen, wie sie bei den genannten Ketten eingesetzt werden.

Die so geschaffenen Anschlußbereiche 32 werden, wie ausgeführt, durch ein Teilstück einer Kette miteinander verbunden. Dieses Teilstück besteht aus mindestens zwei Paaren von Verbindungsteilen 42, weiterhin mindestens einem Gelenkstift 40 und einer Distanzrolle 44. Die Anschlußbereiche 32 eines Gelenkbereichs sind vorzugsweise baugleich.

Im Ausführungsbeispiel nach Figur 3 befindet sich eine freie Schwenkachse zwischen den beiden Schwenkachsen der beiden Anschlußbereiche 32. Insgesamt hat jeder Gelenkbereich 30 damit drei Schwenkachsen. Alle Gelenkstifte 40 beider Gelenkbereiche 30 eines Sicherheitssteigbügels verlaufen zueinander parallel. Ihr Abstand voneinander ist gleich, er beträgt z.B. 10 bis 15,, insbesondere 12,5 mm.

Die Verbindungsteile 42 haben im wesentlichen die Form einer 8. Sie haben jeweils zwei Bohrungen für zwei benachbarte Gelenkstifte 40. Jeweils zwei benachbarte Gelenkstifte 40 werden durch zwei zueinander parallel verlaufende Verbindungsteile 42 miteinander verbunden. Dort, wo zwei Paare von Verbindungsteilen 42 denselben Gelenkstift 40 haben, also im Falle der freien Schwenkachsen, sind die Verbindungsteile des einen Paares gegenüber demjenigen des anderen Paares versetzt, z.B. nach innen bzw. nach außen versetzt, wie dies insbesondere aus Figur 1 und 3 ersichtlich ist. Damit haben die Paare Verbindungsteile 42 gleiche oder unterschiedliche lichte Abstände.

Insbesondere bei Sicherheitssteigbügeln mit einer ungeradzahligen Anzahl von freien Schwenkachsen hat sich das Bauprinzip gemäß Figur 1 bewährt. Hierbei haben die Paare Verbindungsteile 42 jeweils gleiche lichte Abstände. Das in Figur 1 obere Paar der beiden Paare ist nach innen versetzt, dies entspricht auch der Krümmung des Schenkels in diesem Bereich.

Im Ausführungsbeispiel nach Figur 3 ist dagegen ein anderes Bauprinzip verwirklicht. Hier hat man wie bei einer richtigen Kette das mittlere Paar Verbindungsteile 42 nach innen versetzt, so dass die beiden Verbindungsteile 42 einen geringeren lichten Abstand haben als die Verbindungsteile 42 der beiden äußeren Paare. Es ist nun aber durchaus möglich, ein Verbindungsteil 42 des mittleren Paares nach außen zu setzen, insbesondere das innenliegende Verbindungsteil 42. Der mit vier Gelenkachsen ausgestattete Gelenkbereich nach Figur 3 kann auch nach dem Konzept gemäß Figur 1 erstellt werden, wobei das oberste Paar noch einmal nach rechts versetzt an das mittlere Paar Verbindungsteile 42 angesetzt wird. Durch Einfügen einer gewünschten Zahl von Verbindungsteilen und entsprechenden Gelenkstiften kann die Länge der Schenkel dem Wunsch eines Benutzers angepaßt werden.

Wie aus den Figuren, insbesondere Figur 3, ersichtlich ist, ist die Materialdicke d bzw. r der beiden Schenkel 24, 26 in Nähe des Gelenkbereichs 30 zumindest so groß, dass d größer als die Länge eines Gelenkstifts 40 und r gleich oder etwas größer als die entsprechende Breite eines Verbindungsteils 42 ist. Auf diese Weise fügen sich die ausgewählten Kettenstükke ohne vorspringende Teile in die Schenkel ein. Im wesentlichen sollen sie auch keinen erheblichen Rücksprung ausbilden. Bevorzugt ist somit ein Querschnitt der Schenkel 24, 26, der angepaßt ist an den entsprechenden Querschnitt des ausgewählten Kettenstücks.

Üblicherweise sind die beiden Gelenkbereiche 30 eines Steigbügels baugleich ausgeführt. Sie können aber auch unterschiedlich ausgeführt sein. So kann ein Schenkel mit einem Gelenkbereich mit drei Schwenkachsen ausgeführt sein, während der andere einen Gelenkbereich mit vier Schwenkachsen hat.

In bekannter Weise sind die Gelenkbereiche 30 durch einen Schutzschlauch 46 umhüllt, der dicht an den benachbarten Schenkelbereichen der Schenkel 24, 26 anliegt und daher die Gelenkbereiche so gut wie möglich gegen Schmutz und Feuchtigkeit schützt. Zusätzlich kann der Schutzschlauch 46 durch geeignete Maßnahmen gegenüber den Schenkelstücken 24, 26 abgedichtet sein, beispielsweise durch Silikon oder dergleichen.

Der lichte Abstand zwischen zwei Schutzschläuchen 46 wird dem Maß einer Sohle eines Stiefels bzw. Schuhs eines Reiters angepaßt. Zusätzlich können hier Verbreiterungsstücke 48 eingesetzt werden, wie sie beispielhaft in Figur 1 dargestellt sind. Sie sind z.B. als kurze Schlauchabschnitte ausgeführt, die außerhalb des Schutzschlauchs 46 liegen. Die lichte Weite D wird so gewählt, dass die Sohle leicht eingeklemmt wird. Auf diese Weise wird eine sichere Zuordnung zwischen Steigbügel und Sohle erzielt.

Der Schutzschlauch ist vorzugsweise aus dem Elastomer EPDM. Er hat eine Härte nach Shore A von 50 bis 80, vorzugsweise 60 bis 70, insbesondere 65. Die Reißdehnung beträgt über 300 %, vorzugsweise ist sie größer/gleich 400 %. Die Reißfestigkeit liegt über 10 N/mm².

Die einzelnen Gelenkbereiche 30 lassen sich fertigungsbedingt stets auch etwas verdrehen. Eine derartige Torsion kann auch bewußt auf bis zu +/- 5° Verdrehung, insbesondere bis zu +/- 10° Verdrehung, vorzugsweise bis zu +/- 15° Verdrehung um die Achse des Gelenkbereiches 30 eingestellt werden. Dadurch ist die Stegplatte 20 gegenüber dem Oberteil 20 verdrehbar. Bei Reitern mit einem Problem im Bereich des Knies (z. B. Meniskusproblem) ist ein derartiger Freiheitsgrad vorteilhaft.

## Patentansprüche

1. Sicherheitssteigbügel mit einer Stegplatte (20) und mit einem U-förmigen Oberteil (22), das zwei seitliche Schenkel (24, 26) und einen oberen Basisbereich (28) hat, bei dem in beiden seitlichen Schenkeln (24, 26) jeweils ein Gelenkbereich (30) vorgesehen ist, welcher quer zur Ebene (E), die vom Oberteil (22) aufgespannt wird, verlaufende Schwenkachsen und zwei durch ein Verbindungsteil verbundene, einander gegenüberstehende Anschlußbereiche (32) aufweist, die jeweils eine Bohrung (38) für die Schwenkachse haben, **dadurch gekennzeichnet, dass** jeder Gelenkbereich (30) mindestens drei Schwenkachsen hat, dass die Anschlußbereiche (32) jeweils ein bogenförmiges Teil aufweisen, das von zwei Abflachungen (34) begrenzt ist, die parallel zur genannten Ebene verlaufen und dass zwei benachbarte Gelenkstifte (40) jeweils durch zwei Verbindungsteile (42) miteinander verbunden sind.

2. Sicherheitssteigbügel nach Anspruch 1, **dadurch gekennzeichnet, dass** die Verbindungsteile (42) im wesentlichen die Form einer 8 haben, insbesondere, dass Verbindungsteile (42) einer Fahrradkette eingesetzt werden.

3. Sicherheitssteigbügel nach Anspruch 1, **dadurch gekennzeichnet, dass** in jedem Gelenkbereich (30) sich nur eine freie Schwenkachse zwischen den beiden Schwenkachsen, die in den Anschlußbereichen (32) vorgesehen sind, befindet.

4. Sicherheitssteigbügel nach Anspruch 1, **dadurch gekennzeichnet, dass** in jedem Gelenkbereich (30) sich zwei freie Schwenkachsen zwischen den beiden Schwenkachsen, die in den Anschlußbereichen (32) vorgesehen sind, befinden.

5. Sicherheitssteigbügel nach Anspruch 1, **dadurch gekennzeichnet, dass** die bogenförmigen Teile an ihrem freien Ende von einem Zylindermantel begrenzt sind.

6. Sicherheitssteigbügel nach Anspruch 1, **dadurch gekennzeichnet, dass** die Gelenkstifte (40) an ihren Enden verbreitert sind.

7. Sicherheitssteigbügel nach Anspruch 1, **dadurch gekennzeichnet, dass** die mindestens eine freie Schwenkachse ein Distanzstück durchgreift, das vorzugsweise als eine Rolle ausgeführt ist.

8. Sicherheitssteigbügel nach Anspruch 1, **dadurch gekennzeichnet, dass** die Verbindungsteile (42) im Bereich der mindestens einen freien Schwenkachse quer zu deren Achsrichtung paarweise versetzt sind.

9. Sicherheitssteigbügel nach Anspruch 1, **dadurch gekennzeichnet, dass** die Gelenkbereiche (30) jeweils durch einen Schlauch aus elastomerem Material, insbesondere einen Gummischlauch, umhüllt sind, der sich über mehr als die eigentliche Länge der Gelenkbereiche (30) hin zu beiden Seiten des jeweiligen Gelenkbereichs (30) erstreckt.

10. Sicherheitssteigbügel nach Anspruch 1, **dadurch gekennzeichnet, dass** jedes Paar von Verbindungsteilen (42) zwischen zwei Schwenkachsen einen Abstand voneinander aufweist, der möglichst groß gewählt ist.

## Claims

1. Safety stirrup with a web plate (20) and with a U-shaped upper part (22) which has two lateral legs (24, 26) and an upper base region (28), the two lateral legs (24, 26) being each provided with an articulated area (30) having swivel axles running across the plane (E) covered by the upper part (22) and two connecting areas (32) arranged opposite each other and connected by a connecting part, said connecting areas being each provided with a bore (38) for the swivel axle, **characterized in that** each articulated area (30) is provided with at least three swivel axles, that each connecting area (32) has a semicircular part limited by two flattened areas (34) running parallel to the mentioned plane and that two adjacent hinge pins (40) are connected together by means of two connecting parts (42) each.

2. Safety stirrup according to claim 1, **characterized in that** the connecting parts (42) are essentially given the shape of an 8, particularly that the connecting parts (42) inserted are those of a bicycle chain.

3. Safety stirrup according to claim 1, **characterized in that** only one free swivel axle is located in either articulated area (30) between the two swivel axles provided in the connecting areas (32).

4. Safety stirrup according to claim 1, **characterized in that** two free swivel axles are located in either articulated area (30) between the two swivel axles provided in the connecting areas (32).

5. Safety stirrup according to claim 1, **characterized in that** the bow-shaped parts are limited at their free end by a cylinder jacket.

6. Safety stirrup according to claim 1, **characterized in that** the hinge pins (40) have been broadened at their ends.

7. Safety stirrup according to claim 1, **characterized in that** the at least one free swivel axle passes through a spacer block which is preferably designed as a cylinder.

8. Safety stirrup according to claim 1, **characterized in that** the connecting parts (42) are offset two by two in the area of the at least one free swivel axle so as to cross its line of orientation.

9. Safety stirrup according to claim 1, **characterized in that** each of the articulated areas (30) is sheathed by a hose made of elastomer, particularly by a rubber hose, said hose extending beyond the actual length of the articulated areas (30) on either side of the corresponding articulated area (30).

10. Safety stirrup according to claim 1, **characterized in that** each couple of connecting parts (42) between two swivel axles has the biggest possible spacing relative to each other.

## Revendications

1. Etrier de sécurité avec une plaque-traverse (20) et avec une partie supérieure (22) en forme de "U" qui présente deux branches latérales (24, 26) ainsi qu'une zone supérieure de base (28), dans lequel chacune des deux branches latérales (24, 26) est pourvue d'une zone articulée (30) qui présente des axes de pivotement s'étendant transversalement au plan (E) tendu par la partie supérieure (22) ainsi que deux zones de raccord (32) placées en vis-à-vis et reliées par une pièce de liaison, qui présentent respectivement un perçage (38) pour l'axe de pivotement, **caractérisé par le fait que** chaque zone articulée (30) présente trois axes de pivotement du moins, que les zones de raccord (32) présentent respectivement une partie en arc qui est limitée par deux zones aplaties (34) qui s'étendent parallèlement au plan mentionné, et que deux broches d'articulation (40) voisines sont reliées entre elles respectivement par deux pièces de liaison (42).

2. Etrier de sécurité selon la revendication 1, **caractérisé par le fait que** lesdites pièces de liaison (42) présentent pour l'essentiel la forme d'un huit, en particulier que des pièces de liaison (42) d'une chaîne de bicyclette sont insérées.

3. Etrier de sécurité selon la revendication 1, **caractérisé par le fait que**, dans chaque zone articulée (30), seulement un axe libre de pivotement est situé entre les deux axes de pivotement qui sont prévus dans les zones de raccord (32).

4. Etrier de sécurité selon la revendication 1, **caractérisé par le fait que**, dans chaque zone articulée (30), deux axes libres de pivotement sont situés entre les deux axes de pivotement qui sont prévus dans les zones de raccord (32).

5. Etrier de sécurité selon la revendication 1, **caractérisé par le fait que** les parties en arc sont limitées à leur extrémité libre par une nappe cylindrique.

6. Etrier de sécurité selon la revendication 1, **caractérisé par le fait que** lesdites broches d'articulation (40) sont élargies à leurs extrémités.

7. Etrier de sécurité selon la revendication 1, **caractérisé par le fait que** au moins l'axe libre de pivotement précité se prend à travers une pièce d'écartement qui, de préférence, est réalisée comme un rouleau.

8. Etrier de sécurité selon la revendication 1, **caractérisé par le fait que**, dans la zone d'au moins l'axe libre de pivotement précité, les pièces de liaison (42) sont décalées par paires transveralement à la direction axiale de celui-ci.

9. Etrier de sécurité selon la revendication 1, **caractérisé par le fait que** les zones articulées (30) sont enveloppées respectivement par un tuyau flexible en une matière élastomère, en particulier par un tuyau flexible en caoutchouc qui s'étend sur plus que la longueur proprement dite des zones articulées (30) des deux côtés de la zone articulée respective (30).

10. Etrier de sécurité selon la revendication 1, **caractérisé par le fait que** chaque paire de pièces de liaison (42) entre deux axes de pivotement présente une distance l'une de l'autre qui est choisie de manière à être aussi grande que possible.
